# EUROPÄISCHE PATENTANMELDUNG

(11) **EP 3 176 510 A1**
(43) Veröffentlichungstag der Anmeldung: **07.06.2017**
(21) Anmeldenummer: 16196871.4
(22) Anmeldetag: 02.11.2016
(51) Int. Cl.: F24C 15/10

(54) **KOCHFELD FÜR EINE ARBEITSPLATTE EINER KÜCHE**

(30) Priorität: 02.12.2015 DE 102015120923
(71) Anmelder: Miele & Cie. KG, 33332 Gütersloh (DE)
(72) Erfinder: Fechler, Marion, 33332 Gütersloh (DE)

(57) **Zusammenfassung**

Die Erfindung betrifft ein Kochfeld (1) für eine Arbeitsfläche (2) einer Küche, welches in einer in der Arbeitsplatte (3) vorgesehenen Aussparung (4) eingelassen ist. Das Kochfeld (1) ist in eine in der Aussparung (4) der Arbeitspatte (3) angeordneten Wanne (5) versenkbar angeordnet, wobei zumindest mittels eines Klappelementes (7.1 oder 7.2) die Kochfeldfläche (6) erweiterbar ist.

## Beschreibung

Die Erfindung betrifft ein Kochfeld für eine Arbeitsfläche einer Küche, welches in einer in der Arbeitsplatte vorgesehenen Aussparung eingelassen ist.

Aus dem Stand der Technik ist bekannt, dass in sog. Küchenarbeitsflächen Aussparungen vorgesehen sind, in denen beispielsweise ein Kochfeld eingelassen ist, welches aus einem Ceranfeld mit Induktionskochfeldern besteht. Das Kochfeld liegt hierbei bündig in der Arbeitsplattenfläche, wobei die Bedienelemente entweder im Bereich des Ceranfeldes als Touch oder aber auch unterhalb des Ceranfeldes im Korpusbereich vorgesehen sein können. So bildet die Arbeitsplatte die Arbeitsfläche in der Küche, in die zumindest Spülbecken und Kochfelder als Arbeitsbereiche eingelassen sind.

Die Oberfläche eines Glaskeramikkochfeldes, auch Cerankochfeld genannt, wird dagegen durch eine Glaskeramik gebildet, die die Heizenergie der Kochstelle nahezu ohne Wärmeverlust an das Kochgefäß lässt und dabei kaum Wärme zu den Seiten ableitet. Eine solche Glaskeramikoberfläche ist jedoch sehr empfindlich gegenüber mechanischen Belastungen in der Küche und Küchenpraxis. Trotz sachgerechter Handhabung können bereits durch kleine Sandkörner tiefe Kratzer auf der Oberfläche der Glaskeramik entstehen. Um einen schonenden Umgang mit dem Kochfeld bereitzustellen, ist aus der DE 20 2012 102 534 U1 eine Schutzklappe für eine Arbeitsplatte bekannt, mit der das begrenzte in der Arbeitsfläche eingelassene Kochfeld abgedeckt werden kann, um so das empfindliche Glaskeramikkochfeld zu schützen.

Als nachteilig bei den bekannten Ausführungen wird es angesehen, dass das in der Arbeitfläche vorgehaltene Kochfeld von einer auftragenden Abdeckung geschützt wird, die die Nutzfläche der Arbeitsplatte einschränkt. Zudem weist das abgedeckte Kochfeld eine begrenzte Kochnutzfläche auf.

Der Erfindung stellt sich somit das Problem, ein Kochfeld für eine Arbeitsfläche einer Küche derart weiterzubilden, welches einerseits eine Abdeckung des Kochfeldes ermöglicht, die nicht störend in der Arbeitsfläche ist, wobei das begrenzte Kochfeld vergrößerbar ausgebildet ist.

Erfindungsgemäß wird dieses Problem mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichten Vorteile bestehen darin, dass das erfindungsgemäße Kochfeld eine bessere Nutzung der Küchenarbeitsfläche durch eine in der Arbeitsplatte eingelassene Kochmulde zulässt. Die Kochmulde kann anhand einer Klappvorrichtung in die Arbeitsplatte bündig versenkt werden und ist somit abgedeckt. Ferner ist mit der Klappvorrichtung je nach Größe eine Erweiterung der Kochzonen von vier auf acht Kochfelder möglich.

Die besonderen Vorteile der Erfindung sind somit zusätzliche Nutzung der Arbeitsfläche in der Küche, wobei das Kochfeld in der Arbeitsfläche verschwinden kann und somit nicht mehr sichtbar ist, wenn es nicht gebraucht wird. Die erfindungsgemäße Abdeckung des Ceranfeldes bzw. Induktionsfeldes stellt somit auch den geforderten Kratzschutz bereit. Weiterhin ergeben sich Vorteile für Kleinküchen, wobei durch einfaches Verschwenken der Klappelemente eine Erweiterung der Kochfelder gegeben ist. Zudem ergibt sich für das erfindungsgemäße Kochfeld ein besonderer Vorteil dadurch, dass bereits Dunstabzugshauben vorhanden sind, die in der Arbeitsfläche versenkt werden können, so dass in Verbindung mit dem versenkbaren Kochfeld eine sog. Kochstelle in der Küchenarbeitsfläche verschwinden kann.

Gemäß der Erfindung wird somit merkmalsgemäß vorgeschlagen, dass das Kochfeld in eine in der Aussparung der Arbeitsplatte angeordnete Wanne versenkbar angeordnet ist, wobei mittels eines Klappelementes die Kochfeldfläche erweiterbar ist. Nach einer besonders vorteilhaften Ausgestaltung ist das Kochfeld mittels einer Klappeinrichtung in die Wanne versenkbar. Die Klappeinrichtung als solches liegt im eingeschwenkten Zustand bündig zu der Arbeitsfläche in der Wanne. Die Klappeinrichtung als solches umfasst hierbei wenigstens ein Klappelement. Das Klappelement ist zur Verdoppelung des Kochfeldes mit zusätzlichen Kochzonen versehen.

Nach einer besonders vorteilhaften Ausgestaltung wirkt das Klappelement mit einer Hebevorrichtung für das Kochfeld zusammen. In Weiterbildung besteht die Hebevorrichtung für das Kochfeld aus in der Arbeitsfläche im Korpus oder der Wanne gelagerten Winkel- oder Bogensegmenten, die insbesondere beim Aufschwenkvorgang das in der Wanne eingelassene Kochfeld anheben oder das Kochfeld beim Zurückschwenken wieder versenken.

Dabei nimmt das Klappelement mit den Kochzonen im aufgeschwenkten Zustand eine bündige Lage mit dem aus der Wanne angehobenen Kochfeld ein. Somit ergibt sich insbesondere eine bündige Kochfläche mit entsprechend verdoppelten Kochzonen.

In Weiterbildung besteht die Klappeinrichtung aus zwei Klappsegmenten, die mit den Längsseiten des versenkbaren Kochfeldes in Wirkverbindung stehen. Um insbesondere eine Reinigung des Kochfeldes vorzusehen, ist das Kochfeld mittels an einem der Querseiten der Wanne vorgesehenen Scharnieren aus der Wanne herausschwenkbar. Somit kann auch das Kochfeld von unten gereinigt werden bzw. die Wanne. An den Klappelementen und an dem versenkbaren Kochfeld sind Bedienelemente vorgesehen, so dass jede Kochzone auf den einzelnen Bereichen des Kochfeldes bedienbar ausgestaltet ist.

Ein Ausführungsbeispiel der Erfindung ist in der einzigen Figur rein schematisch dargestellt und wird nachfolgend näher beschrieben.

Hierbei zeigt die einzige Figur das erfindungsgemäße Kochfeld mit einem ausgeschwenkten Klappsegment und einem teilweise eingeschwenkten Klappsegment.

Die einzige Figur zeigt ein Kochfeld 1 für eine Arbeitsfläche 2 einer nicht näher dargestellten Küche. Das dargestellte Kochfeld 1 ist in einer in der Arbeitsplatte 3 vorgesehenen Aussparung 4 eingelassen und hierbei in eine in der Aussparung 4 der Arbeitsplatte 3 angeordneten Wanne 5 versenkbar angeordnet. Die Kochfeldfläche 6 lässt sich mittels eines Klappelementes 7 vergrößern. Das Kochfeld 1 ist hierbei mittels einer die Klappelemente 7.1 und 7.2 umfassenden Klappeinrichtung 8 in die Wanne 5 versenkbar angeordnet, wobei die Klappeinrichtung 8 im eingeschwenkten Zustand bündig mit der Fläche der Arbeitsplatte 3 in der Wanne 5 liegt. Die Klappeinrichtung 8 umfasst hierbei wenigstens ein Klappelement 6.1 wobei zur Verdoppelung der Kochfeldfläche 7 dies mit zusätzlichen Kochzonen 9 versehen ist.

Die Klappelemente 7.1 und 7.2 wirken hierbei mit einer Hebeeinrichtung 10 für das Kochfeld 1 zusammen. Die Hebevorrichtung 10 für das Kochfeld 1 besteht aus in der Arbeitsfläche 2 im Korpus oder an der Wanne 5 gelagerten Winkel- oder Bogenelementen 12. Dabei nimmt das Klappelement 7.1 und 7.2 mit den Kochzonen 9 im aufgeschwenkten Zustand eine bündige Lage mit dem aus der Wanne 5 angehobenem Kochfeld 1 ein.

Die Klappeinrichtung 8 als solches besteht aus den zwei Klappelementen 7.1 und 7.2, die mit den Längsseiten des versenkbaren Kochfeldes 1 in Wirkverbindung stehen, wie dies insbesondere in der Figur zu erkennen ist. Das Kochfeld 1 ist hierbei mittels an einem der Querseiten 12 der Wanne 5 vorgesehenen Scharnieren 13 aus der Wanne 5 schwenkbar angeordnet. Dies bringt den Vorteil, dass die gesamte Kocheinrichtung hier zusammen aus der Wanne 5 herausgehoben werden kann, um so im unteren Bereich des Kochfeldes 1 eine Reinigung vorzunehmen. Wie aus der einzigen Figur ersichtlich sind an den Klappelementen 7.1 und 7.2 und an dem versenkbaren Kochfeld 1 Bedienelemente 14 angeordnet.

### Bezugszeichenliste:

- 01: Kochfeld
- 02: Arbeitsfläche
- 03: Arbeitsplatte
- 04: Aussparung
- 05: Wanne
- 06: Kochfeldfläche
- 07: Klappelement 7.1, 7.2
- 08: Klappeinrichtung
- 09: Kochzonen
- 10: Hebeeinrichtung
- 11: Winkel- oder Bogenelemente
- 12: Querseite
- 13: Scharnier
- 14: Bedienelemente

## Patentansprüche

1. Kochfeld (1) für eine Arbeitsfläche (2) einer Küche, welches in einer in der Arbeitsplatte (3) vorgesehenen Aussparung (4) eingelassen ist,
**dadurch gekennzeichnet,**
**dass** das Kochfeld (1) in eine in der Aussparung (4) der Arbeitspatte (3) angeordneten Wanne (5) versenkbar angeordnet ist, wobei zumindest mittels eines Klappelementes (7.1, 7.2) die Kochfeldfläche (6) erweiterbar ist.

2. Kochfeld nach Anspruch 1,
**dadurch gekennzeichnet,**
**dass** das Kochfeld (1) mittels einer Klappeinrichtung (8) in die Wanne (5) versenkbar ist.

3. Kochfeld nach Anspruch 1 und 2,
**dadurch gekennzeichnet,**
**dass** die Klappeinrichtung (8) im eingeschwenkten Zustand bündig mit der Fläche der Arbeitsplatte (3) in der Wanne (5) liegt.

4. Kochfeld nach den Ansprüchen 1 bis 3,
**dadurch gekennzeichnet,**
**dass** die Klappeinrichtung (8) wenigstens ein Klappelement (7.1, oder 7,2) umfasst.

5. Kochfeld nach den Ansprüchen 1 bis 4,
**dadurch gekennzeichnet,**
**dass** das Klappelement (7.1, 7.2) zur Verdoppelung des Kochfeldes (1) mit zusätzlichen Kochzonen (9) versehen ist.

6. Kochfeld nach den Ansprüchen 1 bis 5,
**dadurch gekennzeichnet,**
**dass** der Klappelement (7.1, 7.2) mit einer Hebeeinrichtung (10) für das Kochfeld (1) zusammenwirkt.

7. Kochfeld nach den Ansprüchen 1 bis 6,
**dadurch gekennzeichnet,**
**dass** die Hebeeinrichtung (10) für das Kochfeld (1) aus in der Arbeitsfläche (2), im Korpus oder der Wanne (5) gelagerten Winkel- oder Bogenelementen (11) besteht.

8. Kochfeld nach den Ansprüchen 1 bis 7,
**dadurch gekennzeichnet,**
**dass** die Klappelemente (7.1) und (7.2) mit den Kochzonen (9) im aufgeschwenkten Zustand eine bündig Lage mit dem aus der Wanne (5) angehobenen Kochfeld (1) einnehmen.

9. Kochfeld nach den Ansprüchen 1 bis 8,
**dadurch gekennzeichnet,**
**dass** die Klappeinrichtung (8) aus zwei Klappsegmenten (7.1) und (7,2) besteht, die mit den Längseiten des versenkbaren Kochfeldes (1) in Wirkverbindung stehen.

10. Kochfeld nach den Ansprüchen 1 bis 9,
**dadurch gekennzeichnet,**
**dass** das Kochfeld (1) mittels an einem der Querseiten (12) der Wanne (5) vorgesehenen Scharnieren (13) aus der Wanne (5) schwenkbar angeordnet ist

11. Kochfeld nach den Ansprüchen 1 bis 10,
**dadurch gekennzeichnet,**
**dass** an den Klappelementen (7.1, 7.2) und an dem versenkbarem Kochfeld (1) Bedienelemente (14) angeordnet sind.
